# EUROPÄISCHE PATENTSCHRIFT

(11) **EP 0 823 010 B1**
(45) Veröffentlichungstag und Bekanntmachung des Hinweises auf die Patenterteilung: **21.11.2001**
(21) Anmeldenummer: 97905073.9
(22) Anmeldetag: 21.02.1997
(51) Int. Cl.: E04B 1/10

(54) **VORGEFERTIGTES WANDELEMENT FÜR EIN GEBÄUDE**
PREFABRICATED WALL ELEMENT FOR A BUILDING
ELEMENT MURAL PREFABRIQUE POUR BATIMENT

(30) Priorität: 23.02.1996 DE 19606857
(43) Veröffentlichungstag der Anmeldung: 11.02.1998
(73) Patentinhaber: Riko Hise, D.O.O., 1000 Ljubljana (SL)
(72) Erfinder: ZUMKELLER, Peter, D-83278 Traunstein (DE)
(74) Vertreter: Weber, Joachim, Dr.
(86) Internationale Anmeldenummer: EP9700847
(87) Internationale Veröffentlichungsnummer: WO9731163

(56) Entgegenhaltungen:
- CH-A- 141 811
- CH-A- 178 136
- DE-A- 1 484 070
- DE-A- 3 706 710
- FR-A- 505 363
- US-A- 4 463 532

## Beschreibung

Die Erfindung bezieht sich auf ein vorgefertigtes Wandelement für ein Gebäude, bestehend aus mehreren, im eingebauten Zustand horizontal liegenden, miteinander nur durch Verleimung verbundenen Brettern.

Vorgefertigte Wandelemente sind aus dem Fertighaus-Bau in unterschiedlichsten Ausgestaltungen vorbekannt. Im Gegensatz zu konventionellen Bauvorhaben, bei welchen die Wände eines Gebäudes vor Ort aufgebaut werden, ist es möglich, vorgefertigte Wandelemente auf der Baustelle direkt zusammenzufügen. Hierdurch ergeben sich Vorteile hinsichtlich des erforderlichen Montageaufwandes. Weiterhin können die Wandelemente industriell vorgefertigt werden. Dies erlaubt den witterungsunabhängigen Einsatz von Geräten und Vorrichtungen.

Bei den bekannten Fertighaus-Programmen werden die einzelnen Wandelemente jeweils als Rahmenelemente gefertigt, welche mit einer Dämmung und Füllmaterialien sowie mit einer Dampfsperre versehen sind. Die Rahmenelemente erhalten an ihrer Außenseite und an ihrer Innenseite jeweils eine Verkleidung.

Die auf diese Weise hergestellten Gebäude bestehen aus einer Vielzahl unterschiedlichster Materialien, welche sich im Hinblick auf das Raumklima und die Wärme- und Schalldämpfung als nicht optimal erweisen. Ein zusätzliches Problem besteht hinsichtlich der Entsorgung, da vielfältige Materialien voneinander getrennt und teilweise als Sondermüll entsorgt werden müssen. Dies betrifft auch die verwendeten Holzbauteile, die druckimprägniert sind und mittels vielfältiger metallischer Verbindungselemente unter Zwischenschaltung von Winkeln und ähnlichem verschraubt oder vernagelt sind.

Der Aufbau der bekannten Fertighaus-Wandelemente entspricht nicht den hohen ökologischen Anforderungen, da die verwendeten Imprägnierungs- und Dämmittel gasförmige Rückstände an den Innenraum des Gebäudes abgeben können und da, insbesondere durch die Verwendung von Dampfsperren, eine raumbiologisch gute Durchlüftung der Gebäude verhindert wird.

Die den nächstkommenden Stand der Technik bildende DE-A-1484070 zeigt ein Verfahren zur Herstellung eines Wandgerippes eines Gebäudes, bei welchem fabrik- und werkstattmäßig Wände des herzustellenden Hauses aus geleimten Hölzern errichtet und dieses Hilfsbauwerk durch Auftrennung mit horizontaler Trennfuge in Rahmen zerlegt sowie gegebenenfalls in Teilrahmen aufgeteilt und auf der Baustelle unter Einschaltung von besonderen Stützelementen als Fundamentrahmen, Wandrahmen, Abschlußrahmen wieder zusammengesetzt wird. Es ist somit vorbekannt, einzelne Rahmenelemente vorzufertigen und auf einer Baustelle zusammenzusetzen. Bei dem vorbekannten Verfahren wird jedoch das Hilfsbauwerk in einzelne Komponenten zertrennt, so daß ein Zusammenpassen beliebiger vorgefertigter Module nicht möglich ist. Hierdurch soll die spätere Fertigmontage, insbesondere die Befestigung und die Abdichtung, ausgeführt werden.

Die CH-A-141811 beschreibt ein Verfahren zur Herstellung von Wänden oder ähnlichem. Um bei Verwendung von möglichst wenig Material hohe statische und wärmetechnische Anforderungen zu erfüllen, werden einzelne Bretter so zueinander verlegt, daß diese Hohlräume mit ruhenden Luftisolierschichten umschließen. Die einzelnen Bretter können untereinander verleimt, vernagelt oder verschraubt werden. Es ist jedoch nicht vorgesehen, einzelne, transportable modulartige Wandelemente zu erstellen, die dann auf einer Baustelle zusammengesetzt werden würden. Vielmehr beschreibt diese Druckschrift lediglich den Aufbau von Gebäuden nach einer Blockbaumethode.

Die vorstehenden Aufgaben sind durch die Merkmale des Anspruchs 1 gelöst.

Die Wandelemente erfüllen hinsichtlich des Brandschutzes höchste Anforderungen (Brandschutzklasse F90b), sie bieten einen hervorragenden Schallschutz.

Praktisch beliebige Wandstärken können gewählt werden, in der Praxis sind Wandstärken zwischen 6 und 28cm realisierbar, bei entsprechenden Bearbeitungsmaschinen sind auch größere Wandstärken möglich.

Die Wandelemente können industriell vorgefertigt werden, diese Vorfertigung ist witterungsunabhängig und kann unter optimaler Ausnutzung von Geräten und Arbeitskräften erfolgen. Die Aufstellung und Montage der Wandelemente auf der Baustelle erfordert ausgesprochen kurze Montagezeiten.

Weiterhin soll darauf hingewiesen werden, daß die Wandelemente ökologisch besonders wertvoll sind, da sie fast vollständig aus nachwachsenden Rohstoffen bestehen. Es können einheimische Hölzer Verwendung finden. Da keine Imprägnierung der Wandelemente erforderlich ist, und da keine zusätzlichen Werkstoffe eingebaut sind, können die Wandelemente problemlos entsorgt werden. Dies ist nicht nur bei einem Abriß des Gebäudes von Relevanz, sondern auch bei Umbauten, Erweiterungen oder ähnlichem.

Es ist sowohl möglich, das Wandelement einstükkig zu fertigen, als auch dieses aus jeweils mehreren vorgefertigten Segmenten herzustellen. Die einstückige Fertigung bietet sich insbesondere bei Wandelementen an, welche weder mit Türnoch mit Fensteröffnungen versehen sein sollen. Demgegenüber können Wandelemente, welche aus jeweils vorgefertigten Segmenten zusammengesetzt sind, beispielsweise eine Schwelle, ein Wandteil und/oder ein Sturzelement umfassen. Somit kann beispielsweise eine Schwelle gefertigt sein, welche sich über die gesamte Wandbreite erstreckt, während mehrere einzelne Wandteile, beispielsweise zwei Wandteile vorgesehen sind, zwischen denen ein Freiraum zum Einsetzen einer Tür verbleibt. Auf die Wandteile kann dann ein Sturzelement aufgesetzt werden. Sowohl die Schwelle, als auch die einzelnen Wandteile und das Sturzelement können in der bereits beschriebenen Weise als Brettschichtholz hergestellt sein, es ist jedoch auch möglich, das Sturzelement oder die Schwelle aus einem Vollholz-Material zu fertigen. Das Zusammenfügen mittels Verleimung zu dem fertigen Wandelement erfolgt ebenfalls industriell.

Da es somit möglich ist, das Wandelement mit beliebigen Türausschnitten und Fensterausschnitten zu versehen, können beliebig gestaltete Fertig-Wände eines Gebäudes hergestellt werden. Dabei erweist es sich als besonders vorteilhaft, wenn das Wandelement als Modulelement ausgebildet ist. Dies bedeutet, daß standardisierte oder genormte Abmessungen gewählt werden und daß in gleicher Weise genormte oder standardisierte Anschlußbereiche für Deckenelemente, Dachelemente, weitere Wandelemente und/oder Innenwandelemente vorgesehen sind. Trotz der industriellen Fertigung der Wandelemente kann somit auf die Bedürfnisse und Anforderungen jedes einzelnen Bauherrn individuell eingegangen werden. Die gesamte Bauplanung wird hierdurch stark vereinfacht, es ist möglich, anhand eines relativ einfachen Rechnerprogrammes die fertigen Konstruktionszeichnungen der einzelnen Module zu erzeugen.

In die vorgesehenen Türausschnitte bzw. Fensterausschnitte können in konventioneller Weise übliche Fenster oder Türen montiert werden.

Die Verbindung der einzelnen Wandelemente, Innenwandelemente, Deckenelemente, Dachelemente etc. erfolgt durch Stöße, Durchdringungen und Verbindungen, die unter Verwendung üblicher Falzungen ausgebildet sind. Als Verbindungselemente können Holzdübel oder Schloßschrauben bzw. Simplexschrauben Verwendung finden. Somit ist sowohl die Stabilität des Gebäudes als auch dessen Dichtigkeit sichergestellt.

Die erfindungsgemäßen Wandelemente können, obwohl üblicherweise weder eine Außenfassade noch eine Innenverkleidung erforderlich sind, um die geforderten Dämm-Werte zu erfüllen, mit einer zusätzlichen Außendämmung und einer entsprechenden Verschalung versehen sein.

Zur Verwendung mit den Wandelementen sind sowohl Holzbalkendecken als auch Plattendecken geeignet, die Dachstühle können konventionell oder in Plattenbauweise ausgeführt sein. Hierzu können die Wandelemente mit passenden Ausnehmungen, beispielsweise in Form einer Traufwand versehen sein. Ebenso ist es möglich, Anschlüsse für Balkone etc. vorzusehen.

Im folgenden wird die Erfindung anhand von Ausführungsbeispielen in Verbindung mit der Zeichnung beschrieben. Dabei zeigt:
- Fig. 1: in schematischer Darstellung den Aufbau des erfindungsgemäßen Wandelements,
- Fig. 2: eine Darstellung eines Ausführungsbeispiels des erfindungsgemäßen Wandelements mit einer zusätzlichen Dämmung und einer Verkleidung,
- Fig. 3: ein weiteres Ausführungsbeispiel des erfindungsgemäßen Wandelements mit Dämmung und Verkleidung,
- Fig. 4: eine schematische Teil-Explosionsansicht eines unter Verwendung erfindungsgemäßer Wandelemente aufzubauenden Gebäudes,
- Fig. 4a: eine schematische Draufsicht eines Verbindungsbereichs zwischen einem Außen-Wandelement und einem Innen-Wandelement,
- Fig. 5: eine perspektivische Teil-Darstellung eines unter Verwendung erfindungsgemäßer Wandelemente aufgebauten Gebäudes,
- Fig. 6: eine schematische Teil-Draufsicht auf einen Eckbereich zweier erfindungsgemäßer Wandelemente,
- Fig. 7: eine schematische Teil-Ansicht, ähnlich Fig. 5, welche ein weiteres Ausführungsbeispiel eines unter Verwendung der erfindungsgemäßen Wandelemente aufgebauten Gebäudes zeigt,
- Fig. 8: eine perspektivische Teil-Ansicht eines Innenbereichs eines Gebäudes unter Verwendung erfindungsgemäßer Wandelemente,
- Fig. 9: eine schematische Teil-Schnittansicht einer Außenwand eines Gebäudes unter Verwendung erfindungsgemäßer Wandelemente, und
- Fig. 10: eine weitere schematische Teil-Darstellung eines Eckbereichs zweier erfindungsgemäßer Wandelemente.

In den Fig. 1 bis 3 sind in perspektivischer Teil-Ansicht jeweils Wandelemente 1 dargestellt, welche aus horizontal liegenden, miteinander verleimten Brettern aufgebaut sind. Die Bretter sind nicht mit zusätzlichen Verbindungselementen verbunden, insbesondere nicht genagelt. Aus der Darstellung ergibt sich, daß die vorhandenen Leimfugen horizontal angeordnet sind, so daß Diffusionsvorgänge und ähnliches ungehindert durch den gesamten Querschnitt des Wandelements erfolgen können. Hierdurch ergeben sich die oben genannten Vorteile der homogenen Wand.

Die Dimensionierung des Wandelements 1 kann beliebig gewählt werden, es versteht sich, daß bei Wandelementen, welche länger sind, als die zur Verfügung stehenden Bretter die Bretter, wie bei einem Brettschichtholz bekannt, entsprechend stirnseitig aneinander gefügt werden können. Die Dicke und die Höhe der Wandelemente ist lediglich durch die zur Verfügung stehenden Bearbeitungsmaschinen begrenzt.

Die Fig. 2 und 3 zeigen jeweils Weiterbildungen der erfindungsgemäßen Wandelemente, diese sind zur Erhöhung der Wärmedämmung an ihrer Außenseite mit einer zusätzlichen Dämmung 9 und einer Verkleidung 10 versehen. Die Verkleidung 10 kann in Form von Nut- und Federbrettern ausgebildet sein, welche mittels einer Lattung 11 befestigt sind.

In Fig. 4 ist in schematischer Explosionsdarstellung ein Gebäudeteil gezeigt, welches aus Modulen zusammengesetzt ist, bei welchen erfindungsgemäße Wandelemente Verwendung finden. Dabei ist erkennbar, daß die Wandelemente nicht nur in Form ganzer, durchgehender Platten ausgebildet sein können, sondern daß auch bereits Türausschnitte 6 und Fensterausschnitte 7 vorgesehen sein können. Zu diesem Zwecke sind die Wandelemente 1 aus Segmenten zusammengesetzt, welche vorgefertigt sind, um dann industriell durch Verleimung zu dem jeweiligen Wandelement zusammengesetzt zu werden. Diese Segmente umfassen beispielsweise eine Schwelle 3, Wandteile 4 sowie ein Sturzelement 5. Aus der Darstellung der Fig. 4 ergibt sich, daß vielfältigste Variationen möglich sind, um die Wandelemente an die Form des Gebäudes anzupassen. Das Gebäude kann beispielsweise mit einem konventionellen Dachstuhl versehen sein, es können Balkone vorgesehen sein, die Deckenkonstruktionen können in konventioneller Weise unter Verwendung von Balken ausgeführt sein. Die Fig. 4 zeigt weiterhin, daß die erfindungsgemäßen Wandelemente auch in Form von Giebelelementen ausgestaltet werden können.

Die Fig. 10 zeigt in vergrößerter Darstellung den in Fig. 4 gezeigten Eck-Verbindungsbereich. Es ist ersichtlich, daß die Wandelemente gefalzt sind, um einen dichten Fügebereich zu erzeugen, weiterhin sind die Schwellen ausgeklinkt bzw. überlappend, so daß Verbindungselemente 8, beispielsweise Holzdübel oder Schrauben bzw. sonstige metallische Elemente eingesetzt werden können. Hierdurch ist ein baukastenartiger Aufbau möglich.

Die Fig. 4a zeigt in schematischer Darstellung den Verbindungsbereich zwischen einem Wandelement 1 und einem Innenwand-Element 12. Auch hierbei weist das Wandelement 1 eine Nut auf, in welche das Innenwand-Element 12 einsetzbar ist.

Die Fig. 5 zeigt ein weiteres Ausführungsbeispiel eines Gebäudes, bei welchem die Wandelemente 1 bereits zusammengefügt sind.

Die Fig. 6 zeigt eine schematische, vergrößerte Teil-Darstellung des Eckbereichs, es ist ersichtlich, daß die benachbarten Wandelemente 1 mittels Schrauben 8 verbunden sind. An der Außenseite ist eine Verblendung 13 aufgebracht.

Die Fig. 7 zeigt ein weiteres Ausführungsbeispiel eines Gebäudes, bei welchem der Dachstuhl in Plattenbauweise errichtet wird.

In Fig. 8 ist in perspektivischer Darstellung der Übergangsbereich zwischen einzelnen Elementen unter Verwendung der erfindungsgemäßen Module gezeigt.

Die Fig. 9 stellt einen Vertikalschnitt durch eine Außenwand eines erfindungsgemäß errichteten Gebäudes dar, es ist erkennbar, daß das Wandelement 1 die Schwelle 3, ein Wandteil 4 und ein Sturzelement 5 umfaßt. In den Fensterausschnitt 7 ist in konventioneller Weise ein Fenster eingesetzt. Weiterhin ist schematisch der Anschluß eines Deckenelements 14 dargestellt.

Die Erfindung ermöglicht es somit, in industrieller oder handwerklicher Vor-Fertigung Wandelemente zu erzeugen, welche bauphysikalisch höchsten Anforderungen genügen und eine Vielzahl von Vorteilen bieten. Die Wandelemente stellen Module dar, welche vor Ort in einfachster Weise zu einem fertigen Gebäude zusammengefügt werden können. Es ergibt sich somit ein baukastenartiger Aufbau des Gebäudes.

### Zusammenfassend ist folgendes festzustellen:

Die Erfindung bezieht sich auf ein vorgefertigtes Wandelement 1 für ein Gebäude, bestehend aus mehreren, horizontal liegenden, miteinander nur durch Verleimung verbundenen Brettern 2.

## Patentansprüche

1. Vorgefertigtes Wandelement (1) für ein Gebäude, bestehend aus mehreren, im eingebauten Zustand horizontal liegenden, miteinander nur durch Verleimung verbundenen Brettern (2), wobei das Wandelement (1) mit Anschlußbereichen für Deckenelemente (14), Dachelemente, weitere Wandelemente (1) und/oder Innenwandelemente (12) versehen ist, wobei die Anschlußbereiche für Stöße, Durchdringungen und/oder Verbindungen gefalzt ausgebildet sind, um einen dichten Fugenbereich des Anschlußbereiches zu erzeugen, und wobei im Bereich der Anschlußbereiche Schrauben (8) und/oder Holzdübel als Verbindungselemente eingesetzt sind.

2. Wandelement nach Anspruch 1, **dadurch gekennzeichnet, daß** dieses einstückig gefertigt ist.

3. Wandelement nach Anspruch 1, **dadurch gekennzeichnet, daß** dieses aus mehreren jeweils vorgefertigten Segmenten hergestellt ist.

4. Wandelement nach Anspruch 3, **dadurch gekennzeichnet, daß** die Segmente zumindest eine Schwelle (3), zumindest ein Wandteil (4) und/oder zumindest ein Sturzelement (5) umfassen.

5. Wandelement nach einem der Ansprüche 1 bis 4, **dadurch gekennzeichnet, daß** das Wandelement (1) mit zumindest einem Türausschnitt (6) und/oder zumindest einem Fensterausschnitt (7) versehen ist.

6. Wandelement nach einem der Ansprüche 1 bis 5, **dadurch gekennzeichnet, daß** das Wandelement (1) als Modulelement für das Gebäude ausgebildet ist.

7. Wandelement nach einem der Ansprüche 1 bis 6, **dadurch gekennzeichnet, daß** das Wandelement (1) an einer Außenseite mit einer zusätzlichen Dämmung (9) und/oder Verkleidung (10) versehen ist.

8. Wandelement nach einem der Ansprüche 1 bis 7, **dadurch gekennzeichnet, daß** die Verleimung mittels eines Polyurethanleims erfolgt.

## Claims

1. A prefabricated wall element (1) for a building, consisting of several boards (2) which lie horizontally in the installed condition and are connected to one another only by adhesive bonding, wherein the wall element (1) is provided with connection areas for ceiling elements (14), roof elements, further wall elements (1) and/or inner wall elements (12), wherein the connection areas for joins, piercings and/or connections have a notched construction in order to produce a tight joint area of the connection area and wherein screws (8) and/or wooden dowels are inserted as connecting elements in the region of the connection areas.

2. A wall element according to Claim 1,
**characterised in that** it is produced in one piece.

3. A wall element according to Claim 1,
**characterised in that** it is manufactured from several prefabricated segments.

4. A wall element according to Claim 3,
**characterised in that** the segments comprise at least one doorsill (3), at least one wall part (4) and/or at least one lintel element (5).

5. A wall element according to one of Claims 1 to 4,
**characterised in that** the wall element (1) is provided with at least one door opening (6) and/or at least one window opening (7).

6. A wall element according to one of Claims 1 to 5,
**characterised in that** the wall element (1) is constructed as a modular element for the building.

7. A wall element according to one of Claims 1 to 6,
**characterised in that** the wall element (2) is provided with an additional insulation (9) and/or facing (10) at one outer side.

8. A wall element according to one of Claims 1 to 7,
**characterised in that** the adhesive bonding is performed by means of a polyurethane adhesive.

## Revendications

1. Elément mural préfabriqué (1) pour un bâtiment, comprenant plusieurs planches (2) assemblées les unes aux autres uniquement par collage et en position horizontale à l'état monté, dans lequel l'élément mural (1) est muni de zones d'assemblage destinées à des éléments de plafond (14), des éléments de toit, d'autres éléments muraux (1) et/ou des éléments de paroi intérieure (12), dans lequel les zones d'assemblage sont feuillurées pour recevoir des joints, des ajours et/ou des éléments d'assemblage, afin de produire une zone de jointure étanche dans la zone d'assemblage, et dans lequel des vis (8) et/ou des chevilles en bois sont insérées dans la zone d'assemblage en tant qu'éléments d'assemblage.

2. Elément mural selon la revendication 1, **caractérisé en ce que** ledit élément mural est fabriqué en une seule pièce.

3. Elément mural selon la revendication 1, **caractérisé en ce que** ledit élément mural est réalisé en plusieurs segments respectivement préfabriqués.

4. Elément mural selon la revendication 3, **caractérisé en ce que** les segments comportent au moins un seuil (3), au moins une partie murale (4) et/ou au moins un élément de linteau (5).

5. Elément mural selon l'une quelconque des revendications 1 à 4, **caractérisé en ce que** l'élément mural (1) est muni d'au moins une baie pour porte (6) et/ou au moins une baie pour fenêtre (7).

6. Elément mural selon l'une quelconque des revendications 1 à 5, **caractérisé en ce que** l'élément mural (1) est conçu en tant qu'élément modulaire pour le bâtiment.

7. Elément mural selon l'une quelconque des revendications 1 à 6, **caractérisé en ce qu'**une face extérieure de l'élément mural (1) est munie d'un système d'insonorisation (9) supplémentaire et/ou d'un parement (10).

8. Elément mural selon l'une quelconque des revendications 1 à 7, **caractérisé en ce que** l'assemblage collé est réalisé au moyen d'une colle polyuréthane.
